# DEMANDE DE BREVET EUROPEEN

(11) **EP 0 644 303 A1**
(43) Date de publication de la demande: **22.03.1995**
(21) Numéro de dépôt: 94202650.1
(22) Date de dépôt: 15.09.1994
(51) Int. Cl.: E04B 2/70

(54) **Poutre en bois**

(30) Priorité: 16.09.1993 BE 9300969
(71) Demandeur: Jacob, Pol, B-6690 Vielsalm (BE)
(72) Inventeur: Jacob, Pol, B-6690 Vielsalm (BE)
(74) Mandataire: Vanderperre, Robert

(57) **Abrégé**

Une poutre en bois (1) ayant une face supérieure présente un profil complémentaire du profil de la face inférieure et est constituée d'un corps central (2) et de deux lamelles longitudinales (3, 4) collées sur les faces longitudinales extérieures verticales du corps central. Le profil de la face supérieure présente deux tenons longitudinaux parallèles (11, 13) formant entre eux une mortaise longitudinale (12), et deux rebords longitudinaux horizontaux (14, 15). Le profil de la face inférieure présente deux mortaises longitudinales parallèles (21, 23) et deux plats horizontaux longitudinaux (24, 25). La profondeur des mortaises (21, 23) formées dans la face inférieure est plus grande que la hauteur des tenons (11, 13) de la face supérieure.

## Description

La présente invention concerne une poutre en bois destinée en particulier à la réalisation d'une ossature de construction pour habitation, de pavillon, de garage, de remise et autres par assemblage par emboîtement.

Le but de l'invention est de procurer une poutre en bois qui tout en présentant un aspect extérieur de qualité soit économique et garantisse un assemblage parfait et stable.

Cet objectif est atteint grâce à l'invention par une poutre en bois dont la face supérieure présente un profil complémentaire du profil de la face inférieure, laquelle poutre est remarquable en ce qu'elle est constituée d'un corps central et de deux lamelles collées sur les faces extérieures longitudinales verticales du corps central. Le corps central de la poutre peut être constitué d'une seule partie ou de plusieurs pièces disposées bout à bout.

Grâce à cette structure, le corps central peut être constitué d'une pièce de bois de qualité quelconque tandis que les lamelles longitudinales peuvent être choisies en bois de première qualité. De plus, le collage des lamelles sur le corps central a pour effet de stabiliser les noeuds vicieux éventuels du bois dans lequel sont découpées les lamelles. Enfin, la structure de la poutre assure que lorsque plusieurs poutres se trouvent superposées, les éléments de leur structure travaillent uniquement en compression.

Conformément à un autre aspect de l'invention, les profils des faces supérieure et inférieure de la poutre présentent des rebords longitudinaux horizontaux correspondants entre lesquels sont formés des mortaises et tenons complémentaires, les mortaises formées dans la face inférieure ayant une profondeur plus grande que la hauteur des tenons de la face supérieure. Cette particularité a pour avantage de permettre de reprendre une grande partie du tassement lors de la mise en place de poutres superposées et d'éviter l'écrasement qui se produit habituellement dans les assemblages de poutres en bois traditionnelles et qui a pour résultat d'élargir les jointures longitudinales extérieures entre deux poutres superposées.

D'autres particularités et avantages de l'invention apparaîtront à la lecture de la description qui suit, accompagnée de dessins.

La figure 1 montre une coupe transversale dans un exemple de poutre conforme à l'invention.
La figure 2 est une vue en perspective montrant la jonction entre deux poutres suivant la figure 1, disposées perpendiculairement l'une à l'autre.
La figure 3 est une vue de dessus illustrant un autre mode d'exécution d'une jonction entre deux poutres suivant la figure 1, disposées perpendiculairement l'une à l'autre.

Se reportant à la figure 1, on voit qu'une poutre en bois 1 conforme à l'invention est constituée d'un corps central 2 et de deux lamelles 3 et 4 collées sur les faces longitudinales verticales du corps central. Le corps central peut être constitué d'une pièce de bois de qualité quelconque ou de plusieurs pièces de bois disposées bout à bout. Les lamelles longitudinales, par contre, peuvent être choisies en bois de première qualité. Le collage des lamelles extérieures sur le corps central a pour effet de stabiliser les noeuds vicieux éventuels du bois dans lequel sont découpées les lamelles. La structure lamellé-collé de la poutre ainsi réalisée assure que, lorsque plusieurs poutres se trouvent superposées, les éléments de leur structure travaillent uniquement en compression.

Pour permettre l'assemblage de plusieurs poutres entre elles, leurs faces supérieure et inférieure sont profilées de manière à présenter des tenons et des mortaises complémentaires qui assurent un emboîtement stable.

Sur la figure 1, la face supérieure de la poutre 1 présente deux tenons longitudinaux parallèles 11 et 13 formant entre eux une mortaise longitudinale 12. La face inférieure présente deux mortaises longitudinales parallèles 21 et 23 formant entre elles un tenon longitudinal 22. Les profils des tenons et de la mortaise de la face supérieure sont complémentaires des profils des mortaises et du tenon, respectivement, de la face inférieure. Les lamelles 3 et 4 présentent des rebords supérieures horizontaux 14 et 15 destinés à servir d'appui aux plats inférieurs 24 et 25 d'une poutre identique qui lui est superposée.

Conformément à un aspect avantageux de l'invention, la profondeur des mortaises inférieures 21 et 23 est légèrement plus grande que la hauteur des tenons supérieurs 11 et 13 de manière à reprendre une grande partie du tassement lors de la mise en place et du serrage des poutres superposées. Lorsque le tassement s'est opéré, la face 26 du tenon inférieur 22 d'une poutre superposée vient ainsi reposer et prendre appui sur le fond 16 de la mortaise supérieure 12 de la poutre sous-jacente. Seul un jeu d'un demi-millimètre, par exemple, peut encore subsister au-dessus des tenons 11 et 13. De la sorte se trouve évité l'écrasement qui se produit habituellement dans les assemblages connus de poutres en bois traditionnelles et qui a pour résultat d'élargir les jointures longitudinales extérieures entre deux poutres superposées. Grâce à la structure suivant l'invention, au contraire, les plats 24 et 25 restent toujours parfaitement en contact avec les rebords 14 et 15 de la poutre sous-jacente. Après mise en place des chapes et toiture et aménagement intérieur et occupation des lieux, toutes les faces de contact des profils restent en contact effectif et le tassement est dès lors quasi nul.

La figure 1 montrent encore deux rainures longitudinales 17 dans le fond de la mortaise supérieure 12. Ces rainures sont prévues pour recevoir un plat, en galvanisé par exemple, destiné à relier entre elles deux pièces disposées bout à bout. Ces rainures peuvent également servir à recevoir un plat plié en Z pour assurer la jonction entre deux poutres 1 disposées perpendiculairement l'une à l'autre comme montré en figure 2. Un étrier en Z 5 sert à fixer entre elles les deux poutres 1 et 1A. L'extrémité de la poutre 1A vient se loger dans une découpe formée latéralement dans la poutre 1. Les branches 51 et 52 de l'étrier se logent dans une rainure 17 des poutres 1 et 1A; la branche 53 se loge dans une rainure transversale 18 formée dans le fond 16 de la mortaise supérieure de la poutre 1A et assure la fixation des deux poutres l'une à l'autre. La branche 53 peut également être introduite transversalement dans un trou 19 pratiqué verticalement dans le fond 16 de la mortaise comme montré en figure 3.

Il va de soi pour l'homme du métier que le mode d'exécution particulier des profils complémentaires des faces supérieure et inférieure est un exemple donné à titre illustratif et nullement limitatif.

## Revendications

1. Poutre en bois (1) ayant une face supérieure qui présente un profil complémentaire du profil de la face inférieure, caractérisée en ce qu'elle est constituée d'un corps central (2) et de deux lamelles longitudinales (3, 4) collées sur les faces longitudinales extérieures verticales du corps central.

2. Poutre suivant la revendication 1, caractérisée en ce que le corps central (2) est constitué de plusieurs pièces disposées bout à bout.

3. Poutre suivant la revendication 1 ou 2, caractérisée en ce que le profil de la face supérieure présente deux tenons longitudinaux parallèles (11, 13) formant entre eux une mortaise longitudinale (12), et deux rebords longitudinaux horizontaux (14, 15), et en ce que le profil de la face inférieure présente deux mortaises longitudinales parallèles (21, 23) et deux plats horizontaux longitudinaux (24, 25).

4. Poutre suivant la revendication 3, caractérisée en ce que la profondeur des mortaises (21, 23) formées dans la face inférieure est plus grande que la hauteur des tenons (11, 13) de la face supérieure.

5. Poutre suivant la revendication 3 ou 4, caractérisée en ce que le fond de la mortaise (12) formée dans la face supérieure présente au moins une rainure longitudinale (17).

6. Poutre suivant la revendication 5, caractérisée en ce que le fond de la mortaise (12) formée dans la face supérieure présente une rainure (18) s'étendant transversalement à la rainure longitudinale (17).

7. Poutre suivant la revendication 5, caractérisé en ce que le fond de la mortaise (12) formée dans la face supérieure présente un trou vertical (19).
